# FASCICULE DE BREVET EUROPEEN

(11) **EP 1 187 154 B1**
(45) Date de publication et mention de la délivrance du brevet: **27.12.2006**
(21) Numéro de dépôt: 01402249.5
(22) Date de dépôt: 29.08.2001
(51) Int. Cl.: H01H 13/56

(54) **Appareil électrique à poussoir**
Elektrisches Gerät mit Druckknopf
Electrical apparatus with push-button

(30) Priorité: 08.09.2000 FR 0011474
(43) Date de publication de la demande: 13.03.2002
(73) Titulaire: LEGRAND FRANCE, 87000 Limoges (FR); LEGRAND SNC, 87000 Limoges (FR)
(72) Inventeur: Touge, Benoît, 31140 Saint Alban (FR); Leone, Thierry, 83600 Frejus Plage (FR); Geoffre, Robert, 87430 Verneuil sur Vienne (FR); Grand, Philippe, 87220 Boisseuil (FR)
(74) Mandataire: Santarelli

(56) Documents cités:
- FR-A- 2 718 566
- US-A- 4 112 277
- US-A- 5 262 606

## Description

La présente invention concerne un appareil électrique comportant, dans un boîtier, un poussoir monté mobile en translation entre deux positions, l'une déployée, l'autre rétractée, et un sélecteur, accessible de l'extérieur à l'usager, monté mobile entre deux positions, l'une de non-ingérence, pour laquelle il laisse le poussoir se débattre librement entre ses positions déployée et rétractée, l'autre d'ingérence, pour laquelle il est apte à maintenir de manière débrayable le poussoir en position rétractée, avec, entre ledit poussoir et ledit sélecteur, des moyens d'accrochage et un ergot d'accrochage qui coopèrent entre eux.

L'invention trouve une application particulièrement avantageuse pour réaliser un appareil électrique modulaire, c'est-à-dire un appareil électrique dont le boîtier se présente sous la forme générale plate, d'épaisseur multiple d'un module déterminé, ce qui lui permet d'être, si nécessaire, disposé côte à côte sur un même support avec d'autres appareils électriques modulaires du même type.

Selon d'autres applications de la présente invention, il peut s'agir, par exemple, d'un simple contacteur destiné à permettre la commande à distance d'un quelconque télérupteur.

Le mouvement en translation du poussoir d'un tel appareil électrique est contrôlé par l'intermédiaire d'un bouton de commande à la disposition de l'usager, ledit poussoir étant par ailleurs soumis à des moyens élastiques de rappel le sollicitant en permanence en direction de sa position déployée.

Pour certaines applications, seule doit être stable la position déployée du poussoir, celui-ci abandonnant alors systématiquement sa position rétractée lorsqu'il est cessé d'agir sur son bouton de commande, cependant que, pour d'autres applications, cette position rétractée doit elle aussi être une position stable, le poussoir devant rester de lui-même dans cette position rétractée, ou, plus précisément, dans une position rétractée de service proche de celle-ci, lorsque, après l'action sur le bouton de commande l'ayant conduit à cette position rétractée, il est cessé d'agir sur ce bouton de commande.

Ainsi, suivant l'application envisagée, il suffit à l'usager de placer le sélecteur dans l'une ou l'autre de ses positions d'ingérence ou de non-ingérence du poussoir.

On connaît du document FR 2 718 566, appartenant à la demanderesse, un appareil électrique à poussoir, tel que défini ci-dessus, dans lequel le sélecteur est monté rotatif dans le boîtier de l'appareil autour d'un axe orthogonal à la direction du trajet du poussoir, et dans lequel lesdits moyens d'accrochage sont des moyens de came du genre came en coeur, le poussoir comportant transversalement une rainure dans laquelle se débat un ergot d'accrochage, et lesdits moyens de came comportant, dans une cavité propre également au débattement dudit ergot d'accrochage, d'une part, un îlot, en forme de coeur, qui est interposé sur le trajet dudit ergot d'accrochage, et dont la pointe est, pour la position d'ingérence, dirigée vers la position déployée du poussoir, et, d'autre part, un ensemble de rampes qui sont aptes à alternativement diriger l'ergot d'accrochage du poussoir vers la dépression de l'îlot lorsque, amené en position rétractée, le poussoir est relâché, et à écarter ledit ergot d'accrochage dudit îlot lorsque, le poussoir étant ainsi en position rétractée, il est à nouveau agi sur son bouton de commande.

Un tel appareil électrique est relativement complexe à réaliser du fait de l'agencement de son sélecteur monté à rotation sur son boîtier.

En outre, l'agencement du sélecteur et du poussoir de cet appareil électrique, avec un ergot d'accrochage monté de façon rigide sur le poussoir, n'est pas fiable dans le sens où lorsqu'un opérateur exerce un couple de rotation et/ou un effort de pression sur le sélecteur à l'aide d'un outil, par exemple un tournevis, et simultanément exerce un effort sur le bouton de commande agissant sur le poussoir, il peut casser l'ergot d'accrochage monté dans la rainure dudit poussoir ou par déformation d'une partie du boîtier faire échapper l'ergot d'accrochage à sa rainure de montage sur le poussoir ou encore à déclipser le sélecteur monté par clipsage sur le boîtier.

Afin de résoudre les différents inconvénients précités de l'état de la technique, la présente invention propose un nouvel appareil électrique du type précité, qui accepte, dans n'importe quelle situation, une transformation pour passer de la position d'ingérence à la position de non-ingérence du poussoir et vice versa.

Plus particulièrement, la présente invention propose un appareil électrique comportant dans un boîtier :
- un poussoir monté mobile en translation entre deux positions, l'une déployée, l'autre rétractée, et
- un sélecteur, accessible de l'extérieur à l'usager, monté mobile entre deux positions, l'une de non-ingérence, pour laquelle il laisse le poussoir se débattre librement entre ses positions déployée et rétractée, l'autre d'ingérence, pour laquelle il est apte à maintenir débrayable le poussoir en position rétractée, avec, entre ledit poussoir et ledit sélecteur, des moyens d'accrochage et un ergot d'accrochage qui coopèrent entre eux.

Il est caractérisé en ce que le sélecteur est déplaçable à coulissement entre ses positions d'ingérence et de non-ingérence.

Selon une caractéristique particulièrement avantageuse de l'appareil électrique conforme à l'invention, le déplacement du sélecteur s'effectue selon une direction sensiblement transversale à la direction de translation du poussoir.

Selon une autre caractéristique particulièrement avantageuse de l'appareil électrique conforme à l'invention, l'ergot d'accrochage est solidaire d'une patte flexible.

Ainsi, grâce au montage à translation du sélecteur sur le boîtier, l'appareil électrique selon l'invention est relativement simple à réaliser, et la patte flexible, à laquelle est rattaché l'ergot d'accrochage, permet, par déformation élastique, d'encaisser toute modification d'état de l'appareil réalisée par un opérateur à l'aide du sélecteur, notamment toutes modifications réalisées dans des conditions non-académiques telles qu'une modification de la position du sélecteur alors que l'ergot d'accrochage coopère avec lesdits moyens d'accrochage dudit appareil.

Avec cet appareil électrique selon l'invention, il n'y a plus de risque de casser l'ergot d'accrochage suite à une modification de la position du sélecteur ou de toute autre modification d'état dudit appareil électrique.

D'autres caractéristiques non limitatives et avantageuses de l'appareil électrique conforme à l'invention sont les suivantes :
- le sélecteur comprend un organe de manoeuvre par l'intermédiaire duquel un utilisateur peut le coulisser entre ses positions d'ingérence et de non-ingérence, cet organe de manoeuvre interdisant tout pivotement éventuel dudit sélecteur ;
- ledit organe de manoeuvre est une cavité à paroi lisse apte à recevoir un quelconque outil ;
- ledit organe de manoeuvre est une poignée de préhension ;
- le sélecteur est encliqueté sur des crochets d'encliquetage solidaires d'une face intérieure du boîtier, de manière à faire face au poussoir, lesdits crochets d'encliquetage formant rainures de coulissement du sélecteur ;
- le sélecteur comporte latéralement un crochet d'encliquetage apte à coopérer avec deux rainures complémentaires parallèles prévues dans une face intérieure du boîtier pour maintenir ledit sélecteur dans sa position d'ingérence et dans sa position de non-ingérence ;
- les moyens d'accrochage comprennent un ensemble de rampes et une dépression, l'ensemble de rampes étant apte, dans la position d'ingérence du sélecteur, à alternativement diriger l'ergot d'accrochage vers ladite dépression lorsque, amené en position rétractée, le poussoir est relâché, et à écarter ledit ergot d'accrochage de ladite dépression, lorsque le poussoir en position rétractée est amené par pression au-delà de cette position ;
- les moyens d'accrochage sont prévus dans une cavité propre au débattement de l'ergot d'accrochage ;
- les moyens d'accrochage sont prévus en saillie et/ou en creux dans un élément massique ;
- les moyens d'accrochage sont portés par le poussoir et l'ergot d'accrochage est porté par le sélecteur ;
- les moyens d'accrochage sont portés par le sélecteur, et l'ergot d'accrochage est porté par le poussoir ; et
- le sélecteur est formé d'une seule pièce par moulage d'une matière plastique de manière à constituer une pièce relativement plate.

La description qui va suivre en regard des dessins annexés donnés à titre d'exemples non limitatifs, fera bien comprendre en quoi consiste l'invention et comment elle peut être réalisée.

Sur les dessins annexés :
- la figure 1 est une vue schématique partielle, en perspective éclatée, d'un premier mode de réalisation d'un appareil électrique selon l'invention ;
- la figure 2 est une vue en perspective arrière du capot de fermeture du boîtier de l'appareil électrique de la figure 1 ;
- la figure 3 est une vue en perspective du sélecteur de l'appareil électrique de la figure 1 ;
- les figures 4a à 4d sont des vues schématiques de détail, de côté, des différentes étapes d'accrochage et de décrochage de l'ergot d'accrochage sur les moyens d'accrochage de l'appareil électrique de la figure 1 ;
- la figure 5 est une vue partielle en perspective d'un deuxième mode de réalisation de l'appareil électrique selon l'invention ; et
- la figure 6 est une vue de détail, en perspective éclatée, du poussoir et du sélecteur d'un troisième mode de réalisation de l'appareil électrique selon l'invention.

En préliminaire, on notera que, d'un mode de réalisation à l'autre représenté sur les différentes figures, les éléments identiques ou similaires seront, dans la mesure du possible, référencés par les mêmes signes de référence et ne seront pas décrits à chaque fois.

Sur la figure 1, on a représenté un appareil électrique 10 modulaire, c'est-à-dire un appareil électrique dont le boîtier 11 se présente sous la forme générale plate, d'épaisseur multiple d'un module déterminé, ce qui lui permet d'être, si nécessaire, disposé côte à côte sur un même support avec d'autres appareils électriques modulaires du même type.

Le boîtier 11 comporte un corps et un flasque latéral de fermeture 11b, ainsi qu'un capot 11a de fermeture supérieure.

Le flasque latéral de fermeture 11b est solidarisé au boîtier 11 par l'intermédiaire de vis introduites dans des puits de réception 11'b dudit flasque 11b et des puits de réception 11e du boîtier 11 venant en concordance.

En outre, le capot 11a de fermeture supérieure du boîtier 11 est clipsé sur ce dernier par l'intermédiaire de dents de clipsage 11'a.

Le capot 11 a comporte un dispositif de protection d'étiquette 11"'a.

Le boîtier 11 présente, sur sa tranche, sur deux faces latérales opposées de celle-ci, un ou plusieurs évidements 11c pour donner accès à des bornes de connexion (ici non représentées) nécessaires à la desserte de l'appareil électrique 10.

Les dispositions qui précèdent sont bien connues par elles-mêmes, et, ne relevant pas à proprement parler de la présente invention, ne seront pas décrites plus en détail ici.

De même, les moyens de connexion électrique de l'appareil électrique 10 ne sont pas ici représentés et ne seront pas décrits dans le détail, sachant qu'ils sont bien connus et ne font pas partie de la présente invention.

Seuls vont être décrits ci-après les éléments de l'appareil électrique 10 nécessaires à la compréhension de l'invention.

Cet appareil électrique 10 comporte, dans le boîtier 11, un poussoir 14 qui forme un tiroir monté coulissant dans un logement 11f du boîtier de façon à ce qu'il soit guidé convenablement en translation entre deux positions, l'une déployée, l'autre rétractée.

Le poussoir 14 a globalement un contour parallélépipédique, allongé dans le sens de la hauteur du boîtier 11, perpendiculairement aux faces supérieure et inférieure de la tranche de celui-ci.

Le déplacement en translation du poussoir est réalisé selon son axe longitudinal.

Le contrôle du mouvement à translation du poussoir 14 est réalisé par l'intermédiaire d'un bouton de commande 15 comportant une partie massive 15a dont la base comporte un pied 15'a engagé dans des rainures 14a prévues dans la tête du poussoir, de sorte que ladite partie massive 15a prolonge axialement ledit poussoir 14, et un capot 15b recouvrant la partie massive 15a.

Le bouton de commande 15 est accessible à l'usager depuis l'extérieur du boîtier, du fait qu'il émerge à l'extérieur du boîtier au travers d'une ouverture 11"a prévue dans le capot 11a de fermeture supérieure du boîtier.

En outre, le poussoir 14 est soumis à des moyens élastiques de rappel, ici un ressort de rappel 13 (voir figures 4a à 4d), dont une extrémité s'appuie contre la face inférieure de la base 14d du poussoir et l'autre extrémité vient s'appuyer contre le fond 11d du boîtier 11.

De part et d'autre d'une partie massive 14c du poussoir 14 s'étendant longitudinalement, il est prévu des plots 14b de montage de contacts électriques non représentés.

De manière connue en soi, ces contacts électriques sont enfichés sur ces plots 14b et maintenus en position par l'intermédiaire d'un ressort de pression (non représenté) s'appuyant, d'une part, contre le contact, et, d'autre part, contre une partie de la base 14d du poussoir 14.

En outre, l'appareil électrique 10 comporte un sélecteur 20 accessible de l'extérieur à l'usager par l'intermédiaire d'une fenêtre 12 prévue dans le flasque latéral de fermeture 11b du boîtier 11.

Ce sélecteur 20 est monté mobile entre deux positions, l'une de non-ingérence, pour laquelle il laisse le poussoir 14 se débattre librement entre ses deux positions déployée et rétractée, l'autre d'ingérence, pour laquelle il est apte à maintenir de manière débrayable le poussoir 14 en position rétractée, avec, entre ledit poussoir 14 et ledit sélecteur 20, des moyens d'accrochage 30 et un ergot d'accrochage 40 qui coopèrent entre eux.

Le sélecteur 20 est avantageusement déplaçable à coulissement entre ses positions d'ingérence (voir figures 4a à 4d) et de non-ingérence (voir traits mixtes sur la figure 4a), ici selon une direction sensiblement transversale à la direction de translation du poussoir 14.

Bien entendu, on pourrait prévoir, selon une variante non représentée, que le déplacement du sélecteur s'effectue parallèlement à la direction de translation du poussoir selon une direction axiale ou même oblique par rapport à celle-ci.

Le sélecteur 20 est formé d'une seule pièce par moulage d'une matière plastique de manière à constituer une pièce relativement plate qui est encliquetée dans des crochets d'encliquetage 23, 24 solidaires de la face intérieure du flasque latéral de fermeture 11b du boîtier 11 (voir figure 2), de manière à faire face au poussoir 14 en étant relativement proche de celui-ci, lesdits crochets d'encliquetage 23, 24 formant rainures de coulissement 23a, 24a du sélecteur 20 entre ses deux positions.

Selon les deux modes de réalisation représentés sur les figures 1 à 5, l'ergot d'accrochage 40 est porté par le sélecteur 20 et les moyens d'accrochage 30 sont portés par le poussoir 14.

Ici, le sélecteur 20 permet d'interposer l'ergot d'accrochage 40 sur le trajet du poussoir 14 pour qu'il coopère avec les moyens d'accrochage 30, comme nous allons le décrire ultérieurement en référence aux figures 4a à 4d, ou d'écarter celui-ci du trajet du poussoir 14, comme cela est représenté plus particulièrement en traits mixtes sur la figure 4a.

Comme le montrent plus particulièrement les figures 1, 3 et 5, l'ergot d'accrochage 40 est solidaire d'une patte flexible 41 solidarisée au sélecteur 20, cette patte flexible 41 s'étendant parallèlement au poussoir à partir du sélecteur 20 transversalement aux bords latéraux du sélecteur 20 qui sont montés dans les crochets d'encliquetage 23, 24, et porte à son extrémité libre l'ergot d'accrochage 40.

Selon le mode de réalisation représenté sur la figure 1, le sélecteur 20 comporte latéralement un crochet d'encliquetage 25 apte à coopérer avec deux rainures complémentaires 26 parallèles prévues dans la face intérieure du flasque latéral de fermeture 11b du boîtier 11, pour maintenir ledit sélecteur 20 dans sa position d'ingérence et dans sa position de non-ingérence.

Ainsi, pour passer le sélecteur 20 de sa position d'ingérence à sa position de non-ingérence et vise versa, il faut désencliqueter le crochet d'encliquetage 25 de la rainure complémentaire 26 correspondante, l'encliquetage du crochet d'encliquetage 25 et de chacune des rainures complémentaires 26 étant réalisé de manière souple à cet effet.

Selon une variante de réalisation représentée sur la figure 5, pour maintenir de façon temporairement stable le sélecteur 20 dans chacune de ses positions d'ingérence et de non-ingérence, la fenêtre 12 d'accessibilité à l'usager comporte, sur ses bords inférieur et supérieur en regard, des petites gorges 12a, 12b dans lesquelles vient se loger un organe de manoeuvre 21 du sélecteur.

A ce sujet, selon l'exemple représenté sur la figure 5, l'organe de manoeuvre 21 du sélecteur est une poignée de préhension de forme oblongue qui forme une saillie vers l'extérieur du boîtier au travers de la fenêtre 12 du boîtier pour permettre à un usager de translater le sélecteur entre ses deux positions.

Selon le mode de réalisation représenté sur les figures 1 et 3, l'organe de manoeuvre du sélecteur 20 est une cavité 21 à paroi lisse 22 apte à recevoir un quelconque outil.

Dans les deux cas précités, l'organe de manoeuvre du sélecteur 20 interdit à un usager de faire pivoter le sélecteur notamment à l'aide d'un outil introduit dans la cavité 21 du sélecteur.

En effet, la paroi lisse 22 de cette cavité 21 ne permet aucune prise d'un outil de manoeuvre tel qu'un tournevis pour faire pivoter le sélecteur 20 capable seulement de coulisser dans les rainures 23a, 24a, entre ses deux positions d'ingérence et de non-ingérence.

Selon le mode de réalisation représenté sur la figure 1, le poussoir 14 porte les moyens d'accrochage 30 aptes à coopérer avec l'ergot d'accrochage 40 lorsque le sélecteur 20 est positionné en position d'ingérence (comme cela sera décrit dans le détail en références aux figures 4a à 4d).

Ces moyens d'accrochage 30 sont prévus en saillie et en creux dans une partie massive 14c du poussoir 14.

Plus particulièrement, les moyens d'accrochage 30 comportent un ensemble de rampes, soit trois rampes en saillie 31, 32, 33 et une dépression 34.

La rampe 32 est située en retrait par rapport à la rampe 31 (voir figures 4a à 4d).

En référence aux figures 4a à 4d, nous allons décrire maintenant la coopération des moyens d'accrochage 30 et de l'ergot d'accrochage 40, lorsque le sélecteur 20 est positionné en position d'ingérence en interposant ledit ergot 40 dans le trajet en translation du poussoir 14, comme cela est représenté en trait plein sur la figure 4a.

Lorsque le poussoir 14 est amené en position rétractée en enfonçant le bouton de commande 15 à l'intérieur du boîtier 11, l'ergot d'accrochage 40 glisse sur la rampe 31 et s'engage dans la rampe 32.

Puis, lorsque le poussoir 14 est relâché, il est dirigé par la rampe 32 vers la dépression 34 avec laquelle il coopère pour maintenir le poussoir 14 dans cette position rétractée en comprimant le ressort de rappel 13 (voir figure 4c).

Puis, lorsque, par l'intermédiaire du bouton de commande 15, le poussoir en position rétractée est amené par pression au-delà de cette position en comprimant plus fortement le ressort de rappel 13 (voir figure 4d), l'ergot d'accrochage 40 glisse sur la rampe 33 et est écarté de ladite dépression 34 de façon à libérer le poussoir qui revient alors sous l'action du ressort de rappel 13 en position déployée.

II est intéressant de noter que l'ergot 40 comprend un pan incliné qui favorise son écartement de la dépression 34.

Selon une variante de réalisation représentée sur la figure 6, on peut prévoir que les moyens d'accrochage 30 sont prévus dans une cavité 35 formée dans le sélecteur 20 et propre au débattement de l'ergot d'accrochage 40 porté par le poussoir 14.

L'ergot d'accrochage 40 est solidaire de la patte flexible 41 portée par la base 14d du poussoir 14.

Lesdits moyens d'accrochage 30 comprennent également l'ensemble de rampes 31 à 33 décrit précédemment ainsi que la dépression 34, la coopération entre les rampes et l'ergot d'accrochage 40 s'effectuant de manière identique, tel que décrit précédemment.

Grâce à la patte flexible 41 qui se déforme élastiquement lors de la coopération de l'ergot d'accrochage 40 avec les différentes rampes 31 à 33 des moyens d'accrochage 30 pour alternativement diriger l'ergot d'accrochage 40 vers la dépression 34 et l'en écarter, on évite toute casse de l'ergot d'accrochage 40 ou tout déboîtement de celui-ci lors d'une mauvaise manipulation d'un opérateur de l'appareil électrique 10.

En particulier, la déformation élastique de la patte flexible 41, capable de se déformer dans deux directions transversales perpendiculaires à la direction longitudinale de ladite patte 41, permet à celle-ci d'encaisser un déplacement du sélecteur de la position d'ingérence à la position de non-ingérence, alors que l'ergot d'accrochage 40 est engagé dans la dépression 34 des moyens d'accrochage 30, le poussoir 14 étant bloqué en position rétractée à l'intérieur du boîtier.

De même, dans cette position non-académique du sélecteur 20 et de l'ergot d'accrochage 40, l'opérateur peut exercer une pression sur le poussoir 14 afin de libérer l'ergot d'accrochage 40 des moyens d'accrochage 30, la patte flexible 41 revenant alors par élasticité dans sa position initiale avec l'ergot d'accrochage dégagé du trajet de translation du poussoir 14.

Un tel appareil électrique 10, décrit ci-dessus, permet alors, de manière fiable, sans casse éventuelle, toute manipulation de l'appareil électrique.

La présente invention n'est nullement limitée aux modes de réalisation décrits et représentés, mais l'homme du métier saura y apporter toute variante conforme aux revendications annexées.

## Revendications

1. Appareil électrique comportant dans un boîtier (11) :
- un poussoir (14) monté mobile en translation entre deux positions, l'une déployée, l'autre rétractée, et
- un sélecteur (20), accessible de l'extérieur à l'usager, monté mobile entre deux positions, l'une de non-ingérence, pour laquelle il laisse le poussoir (14) se débattre librement entre ses positions déployée et rétractée, l'autre d'ingérence, pour laquelle il est apte à maintenir de manière débrayable le poussoir (14) en position rétractée, avec, entre
- ledit poussoir (14) et ledit sélecteur (20), des moyens d'accrochage (30) et un ergot d'accrochage (40) qui coopèrent entre eux,
**caractérisé en ce que** le sélecteur (20) est déplaçable à coulissement entre ses positions d'ingérence et de non-ingérence.

2. Appareil électrique selon la revendication 1, **caractérisé en ce que** le déplacement du sélecteur s'effectue selon une direction sensiblement transversale à la direction de translation du poussoir (14).

3. Appareil électrique selon l'une des revendications 1 ou 2, **caractérisé en ce que** l'ergot d'accrochage (40) est solidaire d'une patte flexible (41).

4. Appareil électrique selon l'une des revendications 1 à 3, **caractérisé en ce que** le sélecteur (20) comprend un organe de manoeuvre (21) par l'intermédiaire duquel un utilisateur peut le coulisser entre ses positions d'ingérence et de non-ingérence, cet organe de manoeuvre (21) interdisant tout pivotement éventuel dudit sélecteur (20).

5. Appareil électrique selon la revendication 4, **caractérisé en ce que** ledit organe de manoeuvre est une cavité (21) à paroi lisse (22) apte à recevoir un quelconque outil.

6. Appareil électrique selon la revendication 4, **caractérisé en ce que** ledit organe de manoeuvre est une poignée de préhension (21).

7. Appareil électrique selon l'une des revendications 1 à 6, **caractérisé en ce que** le sélecteur (20) est encliqueté sur des crochets d'encliquetage (23, 24) solidaires d'une face intérieure du boîtier, de manière à faire face au poussoir (14), lesdits crochets d'encliquetage (23, 24) formant rainures de coulissement (23a, 24a) du sélecteur (20).

8. Appareil électrique selon l'une des revendications 1 à 7, **caractérisé en ce que** le sélecteur (20) comporte latéralement un crochet d'encliquetage (25) apte à coopérer avec deux rainures complémentaires (26) parallèles prévues dans une face intérieure du boîtier (11) pour maintenir ledit sélecteur (20) dans sa position d'ingérence et dans sa position de non-ingérence.

9. Appareil électrique selon l'une des revendications 1 à 8, **caractérisé en ce que** les moyens d'accrochage (30) comprennent un ensemble de rampes (31, 32, 33) et une dépression (34), l'ensemble de rampes étant apte, dans la position d'ingérence du sélecteur (20), à alternativement diriger l'ergot d'accrochage (40) vers ladite dépression (34) lorsque, amené en position rétractée, le poussoir (14) est relâché, et à écarter ledit ergot d'accrochage (40) de ladite dépression (34), lorsque le poussoir (14) en position rétractée est amené par pression au-delà de cette position.

10. Appareil électrique selon la revendication 9, **caractérisé en ce que** les moyens d'accrochage (30) sont prévus dans une cavité (35) propre au débattement de l'ergot d'accrochage (40).

11. Appareil électrique selon la revendication 9, **caractérisé en ce que** les moyens d'accrochage (30) sont prévus en saillie et/ou en creux dans un élément massique (14c).

12. Appareil électrique selon l'une des revendications 1 à 11, **caractérisé en ce que** les moyens d'accrochage (30) sont portés par le poussoir (14) et l'ergot d'accrochage (40) est porté par le sélecteur (20).

13. Appareil électrique selon l'une des revendications 1 à 11, **caractérisé en ce que** les moyens d'accrochage (30) sont portés par le sélecteur (20) et l'ergot d'accrochage (40) est porté par le poussoir (14).

14. Appareil électrique selon l'une des revendications précédentes, **caractérisé en ce que** le sélecteur (20) est formé d'une seule pièce par moulage d'une matière plastique de manière à constituer une pièce relativement plate.

## Claims

1. An electrical apparatus comprising in a casing (11):
- a push member (14) mounted movably with a translatory movement between two positions, one deployed and the other retracted, and
- a selector (20) which is accessible to the user from the outside and which is mounted movably between two positions, one being a non-interference position in which it allows the push member (14) to be displaced freely between its deployed and retracted positions, and the other being an interference position in which it is capable of disengagingly holding the push member (14) in the retracted position, with, between said push member (14) and said selector (20), hooking means (30) and a hooking lug (40) which co-operate with each other,
**characterised in that** the selector (20) is displaceable with a sliding movement between its interference and non-interference positions.

2. Electrical apparatus according to claim 1 **characterised in that** displacement of the selector is effected in a direction which is substantially transverse with respect to the direction of translatory movement of the push member (14).

3. Electrical apparatus according to one of claims 1 and 2 **characterised in that** the hooking lug (40) is fixed with respect to a flexible leg (41).

4. Electrical apparatus according to one of claims 1 to 3 **characterised in that** the selector (20) comprises an operating member (21), by means of which a user can slide it between its interference and non-interference positions, said operating member (21) preventing any possible pivotal movement of said selector (20).

5. Electrical apparatus according to claim 4 **characterised in that** said operating member is a cavity (21) with a smooth wall (22) capable of receiving any tool.

6. Electrical apparatus according to claim 4 **characterised in that** said operating member is a gripping handle (21).

7. Electrical apparatus according to one of claims 1 to 6 **characterised in that** the selector (20) is latched on to latching hooks (23, 24) which are fixed with respect to an internal face of the casing, in such a way as to face the push member (14), the latching hooks (23, 24) forming grooves (23a, 24a) for sliding movement of the selector (20).

8. Electrical apparatus according to one of claims 1 to 7 **characterised in that** the selector (20) laterally comprises a latching hook (25) capable of co-operating with two parallel complementary grooves (26) provided in an internal face of the casing (11) to hold said selector (20) in its interference position and in its non-interference position.

9. Electrical apparatus according to one of claims 1 to 8 **characterised in that** the hooking means (30) comprise an array of ramps (31, 32, 33) and a depression (34), the array of ramps being capable in the interference position of the selector (20) of alternatively directing the hooking lug (40) towards said depression (34) when having been moved into the retracted position the push member (14) is released and moving said hooking lug (40) away from said depression (34) when the push member (14) in the retracted position is moved by pressing beyond said position.

10. Electrical apparatus according to claim 9 **characterised in that** the hooking means (30) are provided in a cavity (35) suited to the displacement of the hooking lug (40).

11. Electrical apparatus according to claim 9 **characterised in that** the hooking means (30) are provided in projecting relationship and/or in recessed relationship in a solid element (14c).

12. Electrical apparatus according to one of claims 1 to 11 **characterised in that** the hooking means (30) are carried by the push member (14) and the hooking lug (40) is carried by the selector (20).

13. Electrical apparatus according to one of claims 1 to 11 **characterised in that** the hooking means (30) are carried by the selector (20) and the hooking lug (40) is carried by the push member (14).

14. Electrical apparatus according to one of the preceding claims **characterised in that** the selector (20) is formed in one piece by moulding a plastic material in such a way as to constitute a relatively flat part.

## Patentansprüche

1. Elektrisches Gerät, das in einem Gehäuse (11) umfasst:
- einen Druckknopf (14), der zwischen zwei Stellungen, einer ausgefahrenen und einer eingeschobenen, translatorisch beweglich gelagert ist, und
- einem für den Benutzer von außen zugänglichen Wählschalter (20), der zwischen zwei Stellungen beweglich gelagert ist, einer nicht aktiven Stellung, in der er den Druckknopf (14) sich zwischen dessen eingeschobener und dessen ausgefahrener Stellung frei verschieben lässt, und einer aktiven Stellung, in der er den Druckknopf (14) ausfahrbar in eingeschobener Stellung zu halten vermag, wobei zwischen dem Druckknopf (14) und dem Wählschalter (20) Haltemittel (30) und eine Haltenase (40) vorgesehen sind, die miteinander zusammenwirken,
**dadurch gekennzeichnet, dass** der Wählschalter (20) zwischen seiner aktiven und seiner nicht aktiven Stellung gleitend verschiebbar ist.

2. Elektrisches Gerät nach Anspruch 1,
**dadurch gekennzeichnet, dass** das Verschieben des Wählschalters in einer Richtung erfolgt, die im Wesentlichen quer zur Translationsrichtung des Druckknopfs (14) verläuft.

3. Elektrisches Gerät nach einem der Ansprüche 1 oder 2,
**dadurch gekennzeichnet, dass** die Haltenase (40) mit einer flexiblen Lasche (41) fest verbunden ist.

4. Elektrisches Gerät nach einem der Ansprüche 1 bis 3,
**dadurch gekennzeichnet, dass** der Wählschalter (20) ein Bedienelement (21) umfasst, mit dessen Hilfe ein Benutzer diesen zwischen seiner aktiven und seiner nicht aktiven Stellung verschieben kann, wobei dieses Bedienelement (21) jegliche eventuelle Drehbewegung des Wählschalters (20) unterbindet.

5. Elektrisches Gerät nach Anspruch 4,
**dadurch gekennzeichnet, dass** das Bedienelement eine Höhlung (21) mit glatter Wand (22) ist, das ein beliebiges Werkzeug aufzunehmen vermag.

6. Elektrisches Gerät nach Anspruch 4,
**dadurch gekennzeichnet, dass** das Bedienelement ein Griff (21) ist.

7. Elektrisches Gerät nach einem der Ansprüche 1 bis 6,
**dadurch gekennzeichnet, dass** der Wählschalter (20) an Rasthaken (23, 24), die mit einer Innenseite des Gehäuses fest verbunden sind, derart eingerastet ist, dass er dem Druckknopf (14) gegenüberliegt, wobei die Rasthaken (23, 24) Rillen (23a, 24a) zum Gleiten des Wählschalters (20) bilden.

8. Elektrisches Gerät nach einem der Ansprüche 1 bis 7,
**dadurch gekennzeichnet, dass** der Wählschalter (20) seitlich einen Rasthaken (25) aufweist, der mit zwei komplementären parallelen Rillen (26), die an einer Innenseite des Gehäuses (11) vorgesehen sind, zusammenzuwirken vermag, um den Wählschalter (20) in seiner aktiven Stellung und in seiner nicht aktiven Stellung zu halten.

9. Elektrisches Gerät nach einem der Ansprüche 1 bis 8,
**dadurch gekennzeichnet, dass** die Haltemittel (30) eine Reihe von Schrägen (31, 32, 33) und eine Vertiefung (34) aufweisen, wobei in der aktiven Stellung des Wählschalters (20) die Schrägen abwechselnd die Haltenase (40) zu der Vertiefung (34) zu leiten vermögen, wenn der Druckknopf (14) in eingeschobener Stellung losgelassen wird, und die Haltenase (40) von der Vertiefung (34) zu entfernen vermögen, wenn der Druckknopf (14) in eingeschobener Stellung durch Druck über diese Stellung hinaus geschoben wird.

10. Elektrisches Gerät nach Anspruch 9,
**dadurch gekennzeichnet, dass** die Haltemittel (30) in einer Höhlung (35) vorgesehen sind, die zum Verschieben der Haltenase (40) geeignet ist.

11. Elektrisches Gerät nach Anspruch 9,
**dadurch gekennzeichnet, dass** die Haltemittel (30) in einem massiven Element (14c) vorstehend und/oder vertieft vorgesehen sind.

12. Elektrisches Gerät nach einem der Ansprüche 1 bis 11,
**dadurch gekennzeichnet, dass** die Haltemittel (30) von dem Druckknopf (14) und die Haltenase (40) von dem Wählschalter (20) getragen werden.

13. Elektrisches Gerät nach einem der Ansprüche 1 bis 11,
**dadurch gekennzeichnet, dass** die Haltemittel (30) von dem Wählschalter (20) und die Haltenase (40) von dem Druckknopf (14) getragen werden.

14. Elektrisches Gerät nach einem der vorhergehenden Ansprüche,
**dadurch gekennzeichnet, dass** der Wählschalter (20) in einem Stück durch Formgießen eines Kunststoffs derart geformt ist, dass ein relativ flaches Bauteil gebildet wird.
